# EUROPÄISCHE PATENTSCHRIFT

(11) **EP 1 432 637 B1**
(45) Veröffentlichungstag und Bekanntmachung des Hinweises auf die Patenterteilung: **02.03.2005**
(21) Anmeldenummer: 02797554.9
(22) Anmeldetag: 02.09.2002
(51) Int. Cl.: B66B 23/22

(54) **BELEUCHTUNGSEINRICHTUNG FÜR PERSONENFÖRDERANLAGEN**
ILLUMINATION DEVICE FOR PASSENGER CONVEYOR SYSTEMS
DISPOSITIF D'ECLAIRAGE DESTINE A DES INSTALLATIONS DE TRANSPORT DE PERSONNES

(30) Priorität: 03.09.2001 DE 10143128
(43) Veröffentlichungstag der Anmeldung: 30.06.2004
(73) Patentinhaber: Kone Corporation, 03300 Helsinki (FI)
(72) Erfinder: PIETZ, Alexander, 14193 Berlin-Grunewald (DE)
(74) Vertreter: Spannagel, Achim
(86) Internationale Anmeldenummer: PCT/EP2002/009759
(87) Internationale Veröffentlichungsnummer: WO 2003/020631

(56) Entgegenhaltungen:
- DE-A- 19 957 680
- PATENT ABSTRACTS OF JAPAN vol. 1996, no. 04, 30. April 1996 (1996-04-30) -& JP 07 330270 A (HITACHI LTD), 19. Dezember 1995 (1995-12-19)
- PATENT ABSTRACTS OF JAPAN vol. 017, no. 628 (M-1512), 19. November 1993 (1993-11-19) & JP 05 193886 A (TOSHIBA CORP), 3. August 1993 (1993-08-03)
- PATENT ABSTRACTS OF JAPAN vol. 016, no. 026 (M-1202), 22. Januar 1992 (1992-01-22) & JP 03 238290 A (HITACHI LTD), 24. Oktober 1991 (1991-10-24)

## Beschreibung

Die Erfindung betrifft eine Beleuchtungseinrichtung für insbesondere mit als Glassegmente ausgebildeten Bauteilen ausgestattete Personenförderanlagen.

In der DE-A 199 57 680 wird eine Beleuchtungseinrichtung für Personenförderanlagen, insbesondere eine Rolltreppe oder einen Rollsteig, beschrieben, beinhaltend mindestens ein, im Betriebszustand im wesentlichen über die Länge der Personenförderanlage sich erstreckendes, aus aneinandergereihten Leuchtdioden gebildetes durchgehendes Lichtband. Selbiges kann durch eine Vielzahl von mit Leuchtdioden bestückten elektrisch verbundenen Platinen gebildet sein, wobei alternativ die einzelnen Leuchtdioden auch auf einem durchgehenden flexiblen elektrisch leitfähigen Band angeordnet sein können.

Diese Art der Beleuchtung von Bauteilen, wie Balustradenbereichen von Personenförderanlagen, ist gegenüber dem bisher zum Einsatz gelangten mit einem Strom von 220V betreibbaren Lampen als wesentlich einfacher und betriebssicherer anzusehen. Die beschriebene Beleuchtungseinrichtung bedingt jedoch, insbesondere über die Länge der Personenförderanlagen gesehen, einen beträchtlichen Verkabelungsaufwand.

Der JP-A 07 330270 ist eine Glasbalustrade für eine Personenförderanlage, insbesondere eine Rolltreppe, zu entnehmen. Selbige wird gebildet durch Flüssigkristallglas. Durch Anlegen einer Spannung werden die Flüssigkristalle erregt, so daß diverseste Muster, über die Länge der Balustrade gesehen, erzeugt werden können. Hier ist eher der dekorative als der beleuchtungstechnische Aspekt angesprochen.

Durch die JP-A 05 193886 ist eine Balustrade für eine Rolltreppe oder einen Rollsteig bekannt geworden. Die Balustrade wirkt über ein aufgestecktes Aufnahmeelement einerseits mit einer Handlaufführung und andererseits mit einer neben der Balustrade vorgesehenen Beleuchtungseinrichtung zusammen.

Der JP-A 03238290 ist ein ähnliches System, wie vorab beschrieben, zu entnehmen. Auch hier wird eine Beleuchtungseinrichtung handlaufseitig in einem Kanal geführt, der an die Balustrade anbringbar ist.

Ziel des Erfindungsgegenstandes ist es, eine kabellose Beleuchtung einzelner oder mehrerer Bauteile von Personenförderanlagen, wie insbesondere aus Glas bestehenden Balustraden von Rolltreppen oder Rollsteigen, bereitzustellen, die einfach im Aufbau und noch betriebssicherer gegenüber dem bis dahin bekannten Stand der Technik ist. Als Beleuchtungseinrichtung sollen sowohl solche angesehen werden, die ausreichend Licht für Sicherheitselemente oder eine Notbeleuchtung bilden, als auch solche, die eine so hohe Lichtausbeute sicherstellen, daß ein problemloser Transport von Personen ohne Beeinträchtigung der Sicherheit gewährleistet ist.

Dieses Ziel wird erreicht durch eine Beleuchtungseinrichtung für insbesondere mit als Glaselemente ausgebildeten Bauteilen ausgestattete Personenförderanlagen, wie Balustraden von Rolltreppen und Rollsteigen, beinhaltend im Bereich einzelner oder mehrerer der Bauteile, insbesondere der Glaselemente, vorgesehene Leiterbahnen für die Energieversorgung einzelner oder mehrerer, ggf. bandartig ausgebildeter, bauteilseitig vorgesehener Leuchtelemente, wobei die Leiterbahnen und bedarfsweise auch die Leuchtelemente auf die Bauteile, insbesondere die Glaselemente, aufgedruckt sind.

Vorteilhafte Weiterbildungen des Erfindungsgegenstandes sind den Unteransprüchen zu entnehmen.

Durch den Erfindungsgegenstand wird somit eine kabellose Beleuchtungseinrichtung bereitgestellt, die gegenüber dem bisherigen Stand der Technik einen erheblichen technischen Vorteil mit sich bringt. In einfacher Weise können vorteilhafterweise aus Glas bestehende Bauteile von Personenförderanlagen, wie Aufzüge, Rolltreppen und Rollsteige, mit den Leiterbahnen und/oder den Leuchtelementen bedruckt werden, wobei vorteilhafterweise das Siebdruckverfahren zur Anwendung kommen soll.

Inwieweit (sieb)drucktechnisch erzeugte Leuchtelemente in Form von LED oder dergleichen zur Anwendung gelangen, bleibt dem jeweiligen Anwendungsfall vorbehalten.

Einem weiteren Gedanken der Erfindung gemäß wird die Beleuchtungseinrichtung im geschützten Bereich der damit zu versehenen Bauteile vorgesehen, so daß Vandalismus weitestgehend ausgeschlossen ist. Bei Glasbalustraden von Rolltreppen und Rollsteigen kann dies der dem Transportbereich abgewandte Teil der Balustrade sein, der nicht unmittelbar dem Personenzugriff ausgesetzt ist.

Die aufgedruckten Leiterbahnen und/oder Leuchtelemente sind für den Betrachter kaum sichtbar, so daß der Eindruck erweckt wird, daß ohne Stromzufuhr Bereiche der Personenförderanlage ausgeleuchtet werden können. Die Leiterbahnen und/oder Leuchtelemente werden zum Schutz gegen Korrosion oder zur Vermeidung von Kurzschlüssen bzw. möglichen Spannungsverlusten in gekapselter Form vorgesehen, wobei unterschiedlichste Materialien zum Einsatz gelangen. Denkbar ist es, die vorzugsweise Silber oder eine Silberlegierung beinhaltenden Leiterbahnen mit einer Keramik- oder Kunststoffschutzschicht zu versehen, um die gewünschten Effekte zu erreichen.

Sollen lediglich an bestimmten Stellen der Personenförderanlage Sicherheitselemente, wie Warnhinweise oder dergleichen, vorgesehen werden, besteht die Möglichkeit, des weiteren phosphoreszierende Eigenschaften hervorrufende Materialien, wie beispielsweise pulverförmiges Zinkoxid, im Bereich der Leuchtelemente zu verwenden. Durch diese Maßnahme können im Bereich vorgebbarer Lichtwellenlängen unterschiedliche Farbkontraste herbeigeführt werden.

Der Erfindungsgegenstand ist anhand eines Ausführungsbeispieles in der Zeichnung dargestellt und wird wie folgt beschrieben. Es zeigen:
- Figuren 1 und 2: Verschiedene Ausführungsformen zur Beleuchtung der Glasbalustrade einer Personenförderanlage.

Die Figuren 1 und 2 zeigen einerseits den Balustradenbereich 1,1' einer nicht weiter dargestellten Rolltreppe bzw. eines nicht weiter dargestellten Rollsteiges. Die Balustrade 2,2' besteht in beiden Fällen aus Glas. Sie ist im Bereich des Sockels 3,3' befestigt und trägt außerhalb des Sockels 3,3' einen Handlauf 4,4'. In Figur 1 sind zwei verschiedene Beleuchtungseinrichtungen 5,6 dargestellt. Die Beleuchtungseinrichtung 5 wird gebildet durch eine Kette von LED 7, die im nicht dem Transportbereich zugewandten Außenbereich 8 der Balustrade 2 befestigt ist, ihr Licht jedoch u.a. auch in den Transportbereich 9 abgibt.

Die LED 7 werden über nicht weiter dargestellte elektrische Leiterbahnen mit einem ebenfalls nicht weiter dargestellten Transformator in Wirkverbindung gebracht. Die Beleuchtungseinrichtung 6 wird gebildet durch ein Sicherheitselement 7', das über elektrische Leiterbahnen 10,11 ebenfalls mit einem nicht weiter dargestellten Transformator für die Erzeugung von 12V-Wechselstrom in Wirkverbindung steht. Während die Beleuchtungseinrichtung 5 hinreichend Licht für den sicheren Transport von Personen, über die Förderstrecke gesehen, abgibt, ist die Beleuchtungseinrichtung 6, die bedarfsweise phosphoreszierende Eigenschaften beinhaltende Mittel zur Erzeugung unterschiedlicher Farbtöne beinhalten kann, lediglich für den konkreten hinweisenden Anwendungsfall vorgesehen. In beiden Fällen werden die Leiterbahnen 10,11 beispielsweise über ein Siebdruckverfahren auf die Balustrade 2 aufgebracht, wobei die Leiterbahnen 10,11 silberhaltig sind und von einer nicht weiter dargestellten, aus Kunststoff bestehenden Schutzschicht überzogen sind.

Die in Figur 2 dargestellte Beleuchtungseinrichtung 12 beinhaltet ebenfalls elektrische Leiterbahnen 13,14 sowie eine Vielzahl von LED 15 zur Erzeugung eines, über die Transportstrecke gesehen, durchgehenden Lichtbandes. Das Lichtband, gebildet durch die LED 15, bietet hinreichend Licht zum sicheren Transport von Personen. Aus Gründen des Vandalismus sind die elektrischen Leiterbahnen 13,14 sowie die Beleuchtungseinrichtung 12 auf der Rückseite 8' der Balustrade 2' siebtechnisch aufgebracht, wobei die Leiterbahnen 13,14 mit einem nicht weiter dargestellten 12V-Wechselstromtransformator in Wirkverbindung stehen.

Der Erfindungsgegenstand ist nicht auf die dargestellten Ausführungsformen beschränkt, vielmehr kann er auch sinnvoll im Aufzugbereich, insbesondere in Aufzugkabinen, eingesetzt werden, die zumindest partiell mit Glaselementen ausgestattet sind. Die Beleuchtungseinrichtungen können hier dann aus sicherheitstechnischen Gründen sowie zur Vermeidung von Vandalismus auf der nicht zugänglichen Seite der Aufzugskabine aufgebracht werden und die gewünschten Effekte (Information, Beleuchtung oder dergleichen) herbeiführen.

## Patentansprüche

1. Beleuchtungseinrichtung für insbesondere mit als Glaselemente ausgebildeten Bauteilen ausgestattete Personenförderanlagen, wie Balustraden (2,2') von Rolltreppen und Rollsteigen, beinhaltend im Bereich einzelner oder mehrerer der Bauteile (2,2'), insbesondere der Glaselemente, vorgesehene Leiterbahnen (10,11,13,14) für die Energieversorgung einzelner oder mehrerer, ggf. bandartig ausgebildeter, bauteilseitig vorgesehener Leuchtelemente (5,6,12), wobei die Leiterbahnen (10,11,13,14) und bedarfsweise auch die Leuchtelemente (5,6,12) auf die Bauteile (2,2'), insbesondere die Glaselemente, aufgedruckt sind.

2. Beleuchtungseinrichtung nach Anspruch 1, **dadurch gekennzeichnet, daß** die Leiterbahnen (10,11,13,14) und bedarfsweise auch die Leuchtelemente (5,6,12) auf die Bauteile (2,2'), insbesondere die Glaselemente, durch Siebdruck aufgebracht sind.

3. Beleuchtungseinrichtung nach einem der Ansprüche 1 oder 2, **dadurch gekennzeichnet, daß** die Leiterbahnen (10,11,13,14) und die Leuchtelemente (5,6,12) im geschützten Bereich (8,8') außerhalb des zu beleuchtenden Bereiches (9) der Personenförderanlage vorgesehen sind.

4. Beleuchtungseinrichtung nach einem der Ansprüche 1 bis 3, **dadurch gekennzeichnet, daß** die Leiterbahnen (10,11,13,14) zumindest anteilig Silber oder eine Silberlegierung beinhalten, die nach außen hin mit einer Schutzschicht, insbesondere auf Basis von Keramik oder Kunststoff, abgedeckt sind.

5. Beleuchtungseinrichtung nach einem der Ansprüche 1 bis 4, **dadurch gekennzeichnet, daß** LED (7,7',15) als Leuchtelemente (5,6,12) einsetzbar sind.

6. Beleuchtungseinrichtung nach einem der Ansprüche 1 bis 5, **dadurch gekennzeichnet, daß** mindestens ein Transformator zur Reduzierung der Spannung auf 12V-Wechselstrom zum Einsatz gelangt.

7. Beleuchtungseinrichtung nach einem der Ansprüche 1 bis 6, **dadurch gekennzeichnet, daß** zur ggf. bereichsweisen Erzeugung phosphoreszierende Eigenschaften im Bereich vorgebbarer Wellenlängen, insbesondere pulverförmiges Zinksulfid, zum Einsatz gelangt.

8. Beleuchtungseinrichtung nach einem der Ansprüche 1 bis 7, **dadurch gekennzeichnet, daß** die Leuchtelemente (5,6,12) auf Basis gekapselter, in Sandwichform aufgebauter Elektroden zur Erzeugung und Darstellung von ggf. farbigen Sicherheitssymbolen oder dergleichen vorgesehen sind.

## Claims

1. An illumination device for pedestrian conveyor systems, which are in particular equipped with components in the form of glass elements, such as the balustrades (2, 2') of escalators and moving walkways, comprising strip conductors (10, 11, 13, 14), which are provided in the area of single or several sections of said components (2, 2'), for supplying with power individual or several, optionally strip-shaped lighting elements (5, 6, 12), which are provided on the components, wherein the strip conductors (10, 11, 13, 14) and optionally also the lighting elements (5, 6, 12) are printed on the components (2, 2'), in particular the glass elements.

2. An illumination device according to claim 1, **characterized in that** the strip conductors (10, 11, 13, 14) and optionally also the lighting elements (5, 6, 12) are applied on the components (2, 2'), in particular the glass elements by screen printing.

3. An illumination device according to one of the claims 1 or 2, **characterized in that** the strip conductors (10, 11, 13, 14) and the lighting elements (5, 6, 12) are provided in the protected area (8, 8') outside the area (9) of the pedestrian conveyor system to be illuminated.

4. An illumination device according to one of the claims 1 through 3, **characterized in that** the strip conductors (10, 11, 13, 14) at least proportionally contain silver or a silver alloy, which is covered towards outside with a protective layer, in particular on the base of ceramic or plastic.

5. An illumination device according to one of the claims 1 through 4, **characterized in that** the LED (7, 7', 15) can be used as lighting elements (5, 6, 12).

6. An illumination device according to one of the claims 1 through 5, **characterized in that** at least one transformer is used for reducing the voltage to an alternative current of 12 V.

7. An illumination device according to one of the claims 1 through 6, **characterized in that** in particular powdery zinc sulphide is used for optionally generating phosphorescent properties in the range of pre-determinable wave lengths in certain areas.

8. An illumination device according to one of the claims 1 through 7, **characterized in that** the lighting elements (5, 6, 12) are provided on the base of incapsulated electrodes in the form of a sandwich for the generation and representation of optionally coloured safety symbols or the like.

## Revendications

1. Dispositif d'illumination pour des installations de transport de personnes, qui sont notamment munies de composants sous forme de segments de verre, tels que des balustrades (2, 2') des escaliers ou trottoirs roulants, comprenant des pistes conductives (10, 11, 13, 14) prévues sur des composants (2, 2') individuels ou multiples, notamment des segments en verre, pour l'alimentation en énergie des éléments lumineux (5, 6, 12) individuels ou multiples, le cas échéant, sous forme de bande, qui sont prévus sur des composants, les pistes conductives (10, 11, 13, 14) et, le cas échéant, aussi les éléments lumineux (5, 6, 12) étant imprimés sur les composants (2, 2'), notamment sur les éléments en verre.

2. Dispositif d'illumination selon la revendication 1, **caractérisé en ce que** les pistes conductives (10, 11, 13, 14) et, le cas échéant, aussi les éléments lumineux (5, 6, 12) sont appliqués sur les composants (2, 2'), notamment les segments en verre, par sérigraphie.

3. Dispositif d'illumination selon l'une des revendications 1 ou 2, **caractérisé en ce que** les pistes conductives (10, 11, 13, 14) et les éléments lumineux (5, 6, 12) sont prévus dans la zone protégée (8, 8') à l'extérieur de la zone à illuminer (9) de l'installation de transport de personnes.

4. Dispositif d'illumination selon l'une des revendications 1 à 3, **caractérisé en ce que** les pistes conductives (10, 11, 13, 14) contiennent au moins au proportion de l'agent ou un alliage d'agent, qui est couvert vers l'extérieur d'une couche protectrice, notamment sur la base de céramique ou de plastique.

5. Dispositif d'illumination selon l'une des revendications 1 à 4, **caractérisé en ce qu'**on peut utiliser des DEL (7, 7', 15) comme éléments lumineux (5, 6, 12).

6. Dispositif d'illumination selon l'une des revendications 1 à 5, **caractérisé en ce qu'**au moins un transformateur est utilisé pour réduire la tension à un courant alternatif de 12 V.

7. Dispositif d'illumination selon l'une des revendications 1 à 6, **caractérisé en ce qu'**on utilise notamment de l'oxyde de zinc pulvérisé pour éventuellement générer des caractéristiques phosphorescentes ayant des longueurs d'onde prédéterminables dans certaines zones.

8. Dispositif d'illumination selon l'une des revendications 1 à 7, **caractérisé en ce qu'**on prévoit les éléments lumineux (5, 6, 12) sous forme d'électrodes capsulés et présentant une forme de sandwich pour générer et représenter des symboles de sécurité, le cas échéant, en couleur, ou similaire.
